# EUROPÄISCHE PATENTSCHRIFT

(11) **EP 2 299 458 B1**
(45) Veröffentlichungstag und Bekanntmachung des Hinweises auf die Patenterteilung: **04.05.2016**
(21) Anmeldenummer: 10009441.6
(22) Anmeldetag: 10.09.2010
(51) Int. Cl.: H01F 7/16

(54) **Elektromagnet**
Electromagnet
Électroaimant

(30) Priorität: 16.09.2009 DE 102009041446
(43) Veröffentlichungstag der Anmeldung: 23.03.2011
(73) Patentinhaber: Firma SVM Schultz Verwaltungs-GmbH & Co. KG, 87700 Memmingen (DE)
(72) Erfinder: Scherer, Georg, 87757 Kirchheim (DE); Mang, Helmut, 87700 Memmingen (DE)
(74) Vertreter: Schulz, Manfred

(56) Entgegenhaltungen:
- EP-A2- 1 734 540
- DE-A1-102005 010 693
- DE-A1-102006 004 101
- DE-A1-102007 020 944
- KR-A- 20030 075 307
- US-A- 5 687 698

## Beschreibung

Die Erfindung betrifft einen Elektromagneten, welcher zumindest einen in einen Ankerraum gelagerten Anker umfasst, wobei der Ankerraum von einer Spule umgeben ist, die eine Vielzahl von elektrischen beaufschlagbaren Wicklungen trägt und das bei bei Strombeaufschlagung entstehende Magnetfeld den Anker gegen einen Kern bewegt, wobei der Anker auf einen Stift wirkt und der Anker an seiner in Bewegungsrichtung gesehenen Stirnseite eine Ausnehmung aufweist.

Ein typischer Einsatzbereich für Elektromagneten sind Druckventile, insbesondere Druckregelventile. Hierbei wirkt der von dem Magnetfeld des Elektromagneten bewegte Anker auf einen Stift, der Teil eines Regelelementes ist, das in geeigneter Weise im Ventilblock ein Regelstück gegen einen Ventilsatz anstellt und so den Druck regelt.

Für eine Führung des Stiftes ist in dem Anker an seiner in Bewegungsrichtung gesehenen Stirnseite eine Ausnehmung vorgesehen. Diese bevorzugt sacklochartige Ausnehmungen nimmt ein Ende des Stiftes auf. Dabei definiert sich die Stirnseite des Ankers durch die Bewegungsrichtung des Ankers bei Beaufschlagung mit Strom (Hubbewegung). Dabei ist die Stirnseite des Ankers auch dem Kern und dem Ventilblock zugewandt beziehungsweise taucht in diesen ein. Insbesondere bestimmt die Stirnseite die vordere Seite des Ankers bei der Hubbewegung. Dabei stützt sich der Stift in der Ausnehmung derart ab, dass die Hubbewegung des Ankers, die in der Regel eine lineare Bewegung in Achsrichtung von Anker (und Stift) ist, auf den Stift übertragen wird.

Bei Druckregelventilen mit gattungsgemäßen Elektromagneten ist zur Vermeidung von Eigenschwingungen des Regeldrucks der Ankerraum vollständig mit Öl befüllt, um eine hydraulische Dämpfung der Ankerbewegung zu erreichen. Hierzu ist der Anker mit Längsund Querbohrungen ausgeführt, die bei der Ankerbewegung einen definierten Ölaustausch zwischen den verschiedenen Ölräumen ermöglicht. Im Stand der Technik ist es bekannt, diese Bohrung zerspanend herzustellen, wobei insbesondere im Bereich der Ausnehmung eine entsprechende Sacklochbohrung vorzusehen ist, um eine Abstützung des Stiftes im Anker zu ergeben.

Diese zerspanende Herstellung stellt einen erheblichen Aufwand in Bezug auf Gradvermeidung, Gradentfernung und Sauberkeit dar, was zu entsprechendem Herstellungsaufwand führt.

Das Dokument EP 1 734 540 A2 zeigt einen Elektromagneten mit einem Anker, welcher in einem Ankerraum beweglich ist, und welcher mit einer Ankerstange zusammenwirkt. Zwischen Anker und Ankerstange ist ein Wegumsetzer vorgesehen.

Das Dokument DE 10 2005 010 693 A1 zeigt ein elektromagnetisches Proportional-Druckregelventil, welches einen Drucksprung in seiner p/I-Kennlinie aufweist.

Das Dokument DE 10 2006 004 101 A1 zeigt ein Hydraulikventil mit einem Ventilgehäuse, welches ein mit einem Magnetanker zusammenwirkendes Ventilschließglied aufnimmt, das auf einen Ventilsitz im Ventilgehäuse gerichtet ist. Zur Reduzierung des magnetischen Widerstands ist eine Magnetspule unmittelbar an den Magnetanker angrenzend ausgeführt, wodurch die Magnetspule einer über die Druckmittelkanäle in das Ventilgehäuse ein- und ableitbaren Flüssigkeit ausgesetzt ist.

Das Dokument US 5,687,698 zeigt ein Rückführventil für Abgase eines Verbrennungsmotors. Das Ventil weist eine minimierte Reluktanz über einen radialen Luftspalt und einen maximierten Fluss durch einen Anker auf.

Das Dokument DE 10 2007 020 944 A1 zeigt einen Magnetantrieb mit einer elektrischen Spule, welche von einem Jochteil umgeben ist, mit einem Gehäuseteil und einem innerhalb der Spule axial belegbar angeordneten Magnetanker. Des Weiteren ist ein magnetisch nicht leitfähiger Gehäuseabschnitt vorgesehen, der zwischen der Spule und dem Magnetanker angeordnet ist und an das Gehäuseteil und den Jochteil angrenzt. Der Magnetanker ist zweiteilig ausgeführt und mittels einer Federanordnung im elektrisch unbestromten Zustand der Spule zwischen zwei Endpositionen grundpositioniert.

Das Dokument KR 2003-0075307 zeigt ein elektronisches Steuerventil, um die Erzeugung von Kohlenwasserstoff, Kohlenmonoxid, Stickoxiden und partikelförmigen Materialen zu unterdrücken. Eine Ventilstange wird durch eine Verbindung mit einem Unterteil eines Kolbens gekoppelt und steht durch einen Hohlraum über einen Kern vor.

Die Druchschriffen EP-1 734 540 A2, DE 10 2005 010 693 A1, DE 10 2006 004 101 A1, DE 10 2007 020 944 A1, US 2003-0075307 offenbaren jeweils einem Elektromagneten gemäß Oberbegriff von Anspruch 1.

Ausgehend von diesem Stand der Technik ist es Aufgabe der vorliegenden Erfindung, einen Elektromagneten vorzuschlagen, der einfacher und daher kostengünstiger herzustellen ist.

Zur Lösung dieser Aufgabe wird erfindungsgemäß ein Elektromagnet gemäß vorliegendem Anspruch 1 vorgeschlagen. Hierbei ist ein Formteil in die Ausnehmung eingesetzt und der Stift stützt sich in dem Formteil ab.

Hierdurch entfällt die zerspanende Herstellung der Sacklochbohrung und die damit verbundenen Probleme. Oftmals bleibt es dann bei nur einer axial den Anker durchsetzenden Bohrung, die deutlich geringeren Nachbearbeitungsaufwand aufweist. Anstelle des Absatzes wird der Einsatz eines, zum Beispiel durch ein Stanz-Biege-Vorgang herstellten Formteil eingesetzt, das sehr viel günstiger produzierbar ist als die zerspanende Realisierung an dem Anker. Alternativ ist erfindungsgemäß vorgesehen, das Formteil auch als Tiefzieh- oder Drehteil herzustellen.

Gemäß der Erfindung ist vorgesehen, dass an dem Anker, einem Ankerkörper des Ankers oder einer Ankerstange des Ankers mindestens eine Querbohrung angeordnet ist, die quer zur Bewegungsrichtung des Ankers orientiert ist.

In einer bevorzugten Variante der Erfindung ist vorgesehen, dass sich der nach außen umgebörtelter Rand des Formteiles auf dem Anker abstützt. Oftmals ist der Anker bezüglich seiner Längsachse rotationssymetrisch aufgebaut und trägt möglichst konzentrisch angeordnet das Formteil. Die Ausnehmung ist ebenfalls konzentrisch in den Anker eingearbeitet und der in einem Stanz-, Gesenkbeziehungsweise Tiefziehschritt herstellte Formteil ist im wesentlichen hutartig ausgebildet, wobei dessen seitlich abstehende umgebörtelter Rand auf der ringartigen, die Ausnehmung begrenzenden Abschlussfläche der Stirnseite aufliegt. Bei einer solchen Ausgestaltung wird eine sehr einfache Montage erreicht, wobei das Formteil zum Beispiel durch eine gewisse konische Ausgestaltung einfach in die Ausnehmung eingesteckt werden kann, die ganze Anordnung aber mit einem gewissen Sitz oder Passform ausgestattet ist, um ein sicheres Verbinden des Formteiles in der Ausnehmung zu gewährleisten.

In einer bevorzugten Ausgestaltung der Erfindung ist vorgesehen, dass das Formteil in der Ankerstange angeordnet ist. Die Ankerstange kann bezogen auf die Bewegungsrichtung des Ankers länger sein als der Ankerkörper, insbesondere ein- oder beidseitig über diesen hervorstehten Dabei übernimmt die Ankerstange zusätzliche Führungsaufgaben, da diese zum Beispiel in entsprechenden Taschen des Kernes des Elektromagneten geführt ist. Auch ist es möglich durch die mehrteilige Ausgestaltung durch die Wahl des Materials des Ankerkörpers und der Ankerstange das Schaltverhalten des Ankers entsprechend zu beeinflussen. Natürlich ist diese Mehrteiligkeit auch günstig in Bezug auf die Herstellungskosten, da beide Elemente für sich genommen entsprechend optimiert werden können.

In einer bevorzugten Ausgestaltung der Erfindung ist vorgesehen, dass der Anker beziehungsweise die Ankerstange eine axiale Durchdringungsöffnung gegebenenfalls auch mit unterschiedlichen Durchmessern aufweist. Die axiale Durchdringungsöffnung ist dabei parallel oder im wesentlichen parallel zur Bewegungsrichtung des Ankers und beinhaltet auch die Ausnehmung.

Durch die axiale Durchdringungsöffnung wird das Innere des Ankers dafür genutzt, dass diese mit der zu steuernden Flüssigkeit, zum Beispiel öl, befüllt wird und somit eine hydraulische Dämpfung der Ankerbewegung erreicht wird.

Die Querbohrung ist bevorzugt rechtwinklig, zumindest aber quer (spitzwinklig) zur axialen Durchdringungsöffnung angeordnet. Bevorzugterweise mündet die Querbohrung in die Durchdringungsöffnung. Neben der Möglichkeit einen definierten Ölaustausch zwischen den verschiedenen Ölräumen zu ermöglichen und somit auch eine Bewegung des Ankers zu dämpfen, erreicht diese Ausgestaltung auch eine entsprechende Massenreduzierung des Ankers und daher auch ein schnelles Ansprech-, Schalt- beziehungsweise Steuerverhalten bei gleichen sonstigen Parametern.

Eine erhebliche Kostenreduktion wird insbesondere durch die erfindungsgemäße Variante erreicht, bei welcher der Anker, der Ankerkörper oder die Ankerstange als Abschnitt eines Rohrprofiles ausgebildet ist. Charakteristische Eigenschaft des Rohrprofiles ist, dass dieses ohne zerspanende bearbeitet werden zu müssen, eine axiale Durchdringungsöffnung aufweist. Dabei besitzt ein entsprechendes Rohrprofil eine ausreichende Genauigkeit an ihrer Mantelfläche, da die Mantelfläche entsprechende Führungs- und Lagerungsaufgaben ausführt. Durch den Einsatz eines Rohrprofiles wird ein erheblicher Produktionsvorteil erreicht, da die aufwendige zerspanende Bearbeitung zur Herstellung der Durchdringungsöffnung eingespart wird.

Eine aus einem Rohrprofil bestehende Ankerstange wird auch als Ankerrohr bezeichnet.

Die Durchdringungsöffnung einerseits aber auch die Querbohrung andererseits stellt eine Verbindung her zwischen dem Ankerinneren und dem Ankerraum beziehungsweise von der Hydraulikflüssigkeit durchfluteten Ventilblock.

In der bevorzugten Ausgestaltung der Erfindung ist nicht nur an der Stirnseite, also an der Seite, die dem Ventilblock zugewandt ist, eine Ausnehmung vorgesehen, sondern auch an der der Stirnseite gegenüberliegenden Rückseite des Ankers, ist ebenfalls eine Ausnehmung angeordnet, die ein Formteil aufnimmt. Durch die Anordnung eines Formteiles auch auf der Rückseite des Ankers wird erreicht, dass auch auf der Rückseite entsprechende Elemente im Anker gelagert und abgestützt sind. Die Ausgestaltung ist dabei in gleicher weise gewählt wie an der Stirnseite, das Formteil ist gegebenenfalls zumindest abschnittsweise konisch ausgebildet, um ein leichteres Einsetzen in die Ausnehmung an der Rückseite zu erreichen, das Formteil weist auch einen nach Außen umgebörtelten Rand auf, um sich auf der Rohrrückseite aufzustützten und aufzuliegen.

Um eine Rückstellung des Ankers im nichtbestromten Zustand zu erreichen, ist eine Rückstellfeder vorgesehen, die sich in dem Formteil an der Stirnseite absützt. Bei der Strombeaufschlagung der wicklung der Spule wird ein Magnetfeld erzeugt, das den Anker nach vorne bewegt und den gewünschten Hub ausführen lässt. Dabei wird der Anker in Richtung des Kerns beziehungsweise Ventilblockes bewegt und in gleicher Weise auch der in der Ausnehmung gelagerten Stift versetzt. Diese Bewegung erfolgt gegen die Rückstellfeder, die entsprechend gestaucht oder komprimiert wird. Wird nun der Strom abgeschaltet oder reduziert, dann entspannt sich die Rückstellfeder und versetzt den Anker entgegen die Anzugsrichtung beziehungsweise Hubrichtung zurück, die Stirnseite entfernt sich wieder von dem Kern.

In einer Variante der Erfindung ist das Formteil topf- oder hutartig ausgebildet. Durch den nach Außen gebörtelten Rand des Formteiles wird eine Anlagefläche des Formteiles an der ringartigen Ankerendfläche erreicht. Eine solche Ausgestaltung des Formteiles ist zum Beispiel in einem formgebenden Bearbeitungsschritt (zum Beispiel Tiefziehen, Senken oder Prägen) kostengünstig herstellbar.

Geschickterweise wird ein dünnwandiges Formteil vorgesehen, die Verwendung eines dünnwandigen Formteiles spart Gewicht und ist günstig für die Ankerdynamik. Ein verhältnismäßig dünnwandiges Formteil lässt sich auch leicht bearbeiten.

Vorteilhafterweise ist dabei die Materialstärke des Formteiles kleiner als 20 % des Ankerdurchmessers beziehungsweise der Ankerstange, bevorzugt kleiner als 10 % des Durchmessers des Ankers beziehungsweise Ankerstange, insbesondere weniger als 8 % des Durchmessers des Ankers beziehungsweise der Ankerstange.

In einer bevorzugten Variante der Erfindung ist vorgesehen, dass am Boden des Formteiles Dämpfungsöffnungen angeordnet sind. Der Boden des Formteiles schließt die Ausnehmung, welche den Stift und/oder die Rückstellfeder aufnimmt, gegenüber dem übrigen Ankerinneren ab. Durch die Anordnung von einer oder mehreren Dämpfungsöffnungen ist es möglich, dass Hydraulikflüssigkeit durch die Ausnehmung in das Ankerinnere hindurchströmen kann. Geschickterweise werden dabei die Dämpfungsöffnungen im Herstellungschritt des Formteiles integriert, zum Beispiel durch einen entsprechenden Stanzvorgang. Es resultiert hieraus ein Stanzumformprozess, der günstig durchführbar ist. Dabei ist gefunden worden, dass durch die Anordnung der Dämpfungsbohrungen in einem verhältnismäßig dünnwandigen Formteil, wie dies ebenfalls erfindungsgemäße vorgeschlagen wird, das Dämpfungsverhalten verbessert wird. Es wird ein konstanteres Dämpfungsverhalten über den gesamten Betriebstemperaturbereich erreicht, da die Dämpfungsbohrungen scharfkantiger und kürzer (bei entsprechender dünnwandiger Ausgestaltung des Formteiles) ausgefüht werden können und somit eine nur in weniger Weise von der Temperatur abhängige oder temperaturunabhängige Blendencharakteristik aufweisen.

Für die Ausgestaltung des Formteiles gibt es eine Mehrzahl von Herstellungsvarianten. Auf eine Variante als Stanzbiegeteil wurde bereits mehrfach eingegangen. Hieraus resultiert, dass das Formteil bevorzugt aus Metall, insbesonder Stahl, magnetisierbaren Metallen oder unmagnetisierbaren Metallen, Stählen beziehungsweise geringmagnetisierbaren Metallen, Stählen, Leichtmetallen oder ähnlichen besteht. Die üblicherweise für den Bau von Magnetbauteilen bekannten Materialien können hier entsprechend eingesetzt werden.

Auf diese Materialien ist die Erfindung aber nicht beschränkt, so ist es möglich, das Formteil auch als Kunststoffspritzteil auszubilden, was den Vorteil birgt, eine entsprechende Gewichtsreduzierung zu erreichen. Bevorzugterweise ist dann das Formteil zum Beispiel aus Kunststoff oder faserverstärktem Kunststoff (zum Beispiel mit Glasfaser oder Kohlefaser) gebildet. Natürlich ist es möglich entsprechend hochfeste oder auch ausreichend temperaturbeständige Kunststoffe einzusetzen, wenn dies der Anwendungsbereich des Elektromagneten beziehungsweise das ebenfalls von der Erfindung umfassten Druckventiles erfordert.

Die Erfindung umfasst daher nicht nur einen Elektromagneten, sondern bezieht sich auch auf ein Druckregelventil, insbesondere Druckregelventil, bestehend aus einem Elektromagneten wie beschrieben, wobei der Stift, der in der Ausnehmung gelagert und geführt ist, ein Regelstück trägt und das Regelstück mit einem Dichtsitz des Ventils zusammenwirkt.

Üblicherweise ist in dem Ventilblock ein entsprechender Ventilsitz vorgesehen und zwischen dem Ventilsitz und dem Regelstück bildet sich ein Spalt aus, dessen Größe für die Ventilcharakteristik, insbesondere für die Druckminderung verantwortlich ist. Durch die Stellung des Ankers wird daher eine Positionierung des Regelstücks bezüglich des Dichtsitzes erreicht und somit der Druck geregelt.

Für den Fall, dass die Erfindung zum Beispiel in einem Hydraulik- oder auch Pneumatikventil verwendt wird, ist es günstig, dass der Ankerraum beziehungsweise das Innere des Ankers oder Ankerstange mit dem zu steuernden Medium gefüllt ist.

In der Zeichnung ist die Erfindung insbesondere in einem Ausführungsbeispiel schematisch dargestellt. Es zeigen:
- Fig. 1, 2: je in einer Schnittdarstellung, verschiedene Varianten des erfindungsgemäßen Elektromagneten

In den Figuren sind gleiche oder einander entsprechende Elemente jeweils mit den gleichen Bezugszeichen bezeichnet und werden daher, sofern nicht zweckmäßig, nicht erneut beschrieben.

In der Zeichnung zeigen Fig. 1 und Fig. 2 in zwei verschiedenen Ausführungs-Varianten den erfindungsgemäßen Elektromagneten 1. Genau genommen zeigen Fig. 1 und 2 das für die Erfindung wesentliche Detail des Elektromagneten 1, wobei sich an dem Elektromagnten 1 im unteren Bereich der Ventilblock 4 anschließt.

Der Elektromagnet 1 ist gebildet von einem mit elektrischem Strom beaufschlagbaren wicklungtragenden Spule (nicht gezeigt), die den Ankerraum 300 umgibt. In dem Ankerraum 300 ist längsbeweglich (Doppelpfeil 35) der Anker 3 gelagert. Für eine Führung des Magnetfeldes sind Kerne 10, 11 vorgesehen, wobei sich ein erster Kern 10 in dem den Ventilblock 4 abgewandten Bereich des Elektromagneten befindet, der andere, zweite Kern 11 befindet sich zwischen dem Ankerraum 300 und dem Ventilblock 4.

Bei Strombeaufschlagung der Wicklungen der Spule wird der Anker 3 entgegen der Rückstellkraft der Rückstellfeder 38 nach unten gezogen (siehe Doppelpfeil 35), bei Reduzierung des die Wicklungen durchfließenden Stromes oder bei dessen Abschalten drückt die Rückstellfeder 38 den Anker 3, gegen die Hubbewegung nach oben (siehe Doppelpfeil 35).

In dem hier gezeigten Ausführungsbeispiel besteht der Anker 3 aus mehreren Teilen. Ein Ankerkörper 31, dessen Außendurchmesser (fast) dem Durchmesser des Ankerraumes 300 entspricht, besitzt eine mittig angeordnete, den Ankerkörper 31 auf seine ganze axiale Länge durchdringende Öffnung oder Bohrung, in welche die Ankerstange 32 eingesetzt ist. Der Ankerkörper 31 und Ankerstange 32 werden durch einen mechanischen Prozess miteinander verstemmt und daher verbunden. Diese Verstemmung ist mit 302 gekennzeichnet. In diesem Ausführungsbeispiel besteht der Anker 3 aus dem Ankerkörper 31 und der Ankerstange 32.

Die Ankerstange 32 besitzt einen geringeren Außendurchmesser als der Ankerkörper 31, allerdings überragt die Ankerstange 32 in dem hier gezeigten Ausführungsbeispiel den Ankerkörper 31 in axialer Längsrichtung beidseitig. Die Kerne 10, 11 weisen dabei entsprechende Aufnahmetaschen 12, 13 auf, deren Innendurchmesser so gewählt ist, dass die Außenfläche der Ankerstange 32 hier eine Führung ergeben.

Der Anwendungsfall des hier gezeigten erfindungsgemäßen Elektromagneten 1 ist in einem Druckventil, insbesondere einem Druckregelventil. Daher ist der Elektromagnet 1 integraler Bestandteil in einer solchen Anwendung und wirkt auf ein entsprechendes Regelelement. Das Regelelement umfasst ein Regelstück 41 und wirkt aufgrund der Stellung des Ankers mit einem Dichtsitz 42 zusammen, um eine entsprechende Regelung des Druckverlaufes zu ergeben.

Das Regelstück 41 ist an einem Stift 40 angeordnet. Ein Ende des Stiftes 40 endet im Bereich des Ankers 3. Hierzu ist in dem Anker 3 stirnseitig (36) eine Ausnehmung 30 vorgesehen, in welche der Stift 40 hineinragt.

Die Ausnehmung 30 ist dabei zum Beispiel Teil einer den Anker 3 über seine ganze axiale Länge durchsetzende Durchdringungsöffnung 33. Die Durchdringungsöffnung hat zum Beispiel einen Durchmesser von 1 mm gegebenenfalls auch von 1 mm bis 6 mm oder größer je nach Anwendungsfall.

Durch die Durchdringungsöffnung wird erreicht, dass das Ankerinnere 301 mit dem Ankerraum 300 in Verbindung steht, insbesondere ist das zu steuernde Medium zwischen dem Ankerinneren 301 und dem Ankerraum 300 austauschbar. Um einen noch besseren Austausch zwischen dem Ankerinneren 301 und dem Ankerraum 300 zu erreichen, sind zusätzlich Querbohrungen 34 in der Ankerstange 32 vorgesehen, die sich beidseitig des Ankerkörpers 31 anschließen.

Erfindungsgemäß ist dabei die Durchdringungsöffnung 33 mit in axialer Richtung gesehen, gleichbleibendem oder auch mit veränderlichem Querschnitt ausgestattet.

Die Anzugsbewegung des Ankers 3 ist in dem hier gezeigten Ausführungsbeispiel nach unten gerichtet. Das hießt, auch der Hub des Elektromagneten ist nach unten, gegen die Kraft der Rückstellfeder 38 gerichtet. Die vordere Begrenzungsfläche in Hubrichtung wird im Sinne der Erfindung als Stirnseite 36 beschrieben. An dieser Stirnseite befindet sich eine bevorzugt koaxial angeordnete Ausnehmung 30, in die das Formteil 2 eingesetzt ist.

Das Formteil 2 ist hutartig ausgebildet, wobei der nach Außen umgebörtelte Rand 22 auf der ringartigen Begrenzungsfläche des Ankers 3 an seiner Stirnseite 36 aufliegt. Das Formteil 2 ist dabei auf Passung gearbeitet derart, dass es gut in der Ausnehmung 30 sitzt.

Die Anordnung ist dabei so gewählt, dass die Tiefe des Formteiles 2 geringer ist als der Abstand der Querbohrung 34 zur Stirnseite. Dadurch wird vermieden, dass das Formteil 2 die Querbohrung 34 teilweise oder ganz verdeckt. Das Formteil 2 ist im wesentlich hut- oder topfartig ausgebildet und besitzt einen Boden 20, der mit entsprechenden Dämpfungsöffnungen 21 ausgestattet ist. Durch die Dämpfungsöffnung 21 ist es möglich, dass Öl, Gas oder ein anderes zu steuerndes Medium aus dem Bereich der Ausnehmung 30 in den Bereich der Durchdringungsöffnung 33, insbesondere in das Ankerinnere 301 durchfließen kann und so in geeigneter Weise den gesamten Ankerraum 300 einschließlich des Ankerraumes 301 mit dem zu steuernden Medium befüllt ist.

Natürlich besitzt der Boden 20 auch eine Abstützfläche 23, an welcher das Ende des Stiftes 40 aufsteht. Bei Hubbewegung des Ankers 3 (Doppelpfeil 35) wird über die Abstützfläche 23 des Formteiles 2 diese Hubbewegung auf den in der Ausnehmung 30 schwimmend gelagerten Stift 40 und somit auf den am Stift 40 fest angeordneten Regelstück 41 übertragen. Der Abstand des Regelstücks 41 von dem Dichtsitz 42 verändert sich entsprechend.

In dem hier gezeigten Ausführungsbeispiel ist das Formteil 2 verhältnismäßig dünnwandig, es beträgt nur ca. 4 % bis 8 % des Durchmessers der Ankerstange.

Üblicherweise besitzt das Formteil eine Wandstärke von 0,2 bis 0,4 mm.

Es ist gut zu erkennen, dass die Durchdringungsöffnung 33 nicht mit gleichbleibenden Querschnitt die Ankerstange 32 durchsetzt, sondern, sich im Randbereich im Bereich der Ausnehmung 30 die Durchdringungsöffnung 33 aufweitet. Dabei ist die Querbohrung 34 bündig mit dem Ankerkörper 31 und definiert somit auch den Bereich, in welchem die Aufweitung der Durchdringungsöffnung 33 beginnt. In diesen Bereich der Aufweitung befindet sich dann die Ausnehmung 30, in welche das Formteil 2 eingesetzt beziehungsweise eingedrückt, eingestemmt oder eingepasst ist.

In dem in Fig. 1 gezeigten Ausführungsbeispiel ist die Ankerstange 32 zum Beispiel aus einem Vollmaterial entstanden, in welchen durch die zerspanende Bearbeitung zumindest der Bereich der Ausnehmung 30 (beidseitig) und gegebenenfalls auch die axial verlaufende Durchdringungsöffnung 33 herausgearbeitet worden ist. Dem gegenüber zeigt Fig. 2 eine andere Variante. Auch hier besteht der Anker 3 aus zwei Elementen, dem Ankerkörper 31 und der Ankerstange 32, die eine axial verlaufende Durchdringungsöffnung 33 aufweist. Allerdings ist bei diesem Ausführungsbeispiel der Radius der Durchdringungsöffnung 33 in axialer Richtung entlang der Ankerstange 32 konstant, wie dies zum Beispiel bei einem als Profilware ausgebildeten Ankerstange 32 typisch ist. In diesem Fall könnte man anstelle des Begriffes Ankerstange 32 auch den Begriff Ankerrohr verwenden. Bei einer solchen Ausführungsvariante werden die Gestehungskosten noch weiter reduziert, da keine zerspanende Bearbeitung der Ankerstange notwendig ist. Wie bereits bei Fig. 1 ausgeführt, besitzt auch die Variante nach Fig. 2 eine Ausnehmung 30 an der Stirnseite 36, diese besitzt den gleichen Durchmesser wie die Durchdringungsöffnung 33 im Übrigen. In diese ist ein Formteil 2 mit zylindrischer Außenfläche eingesetzt. In dem hier gezeigten Ausführungsbeispiel ist aber auch an der der Stirnseite 36 abgewandten Rückseite 37 eine Ausnehmung 39 vorgesehen, in der ebenfalls ein Formteil 2' eingesetzt ist. An seinem vorderen, dem Boden 20' zugewandten Ende 24, ist das Formteil 2 konisch ausgebildet. Im oberen vom Rand 22' nach innen beginnend ist die Ausgestaltung eher zylinderförmig.

In der zweiten, oberen Ausnehmung 39 auf der Rückseite 37 des Ankers 3, welche durch das Formteil 2' gebildet ist, ist zum Beispiel eine Einstellfeder (nicht gezeigt) vorgesehen.

Der Schutzumfang der vorliegenden Erfindung ist allein durch die Vorliegenden Ansprüche definiert.

## Patentansprüche

1. Elektromagnet (1), zumindest umfassend einen in einem Ankerraum (300) gelagerten Anker (3), eine Spule und einen Kern (10, 11), wobei der Ankerraum (300) von der Spule umgeben ist, die eine Vielzahl von mit elektrischen Strom beaufschlagbaren Wicklungen trägt und das bei Strombeaufschlagung entstehende Magnetfeld den Anker (3) gegen den Kern (10, 11) bewegt, wobei der Anker (3) auf einen zum Elektromagneten (1) gehörenden Stift (40) wirkt und der Anker (3) an seiner in Bewegungsrichtung gesehenen Stirnseite eine Ausnehmung (30) aufweist, und wobei ein zum Elektromagneten (1) gehörendes Formteil (2) in die Ausnehmung (30) eingesetzt ist und sich der Stift (40) in dem Formteil (2) abstützt, **dadurch gekennzeichnet, dass** an dem Anker (3), einem Ankerkörper (31) des Ankers (3) oder einer Ankerstange (32) des Ankers (3) mindestens eine Querbohrung (34) angeordnet ist, die quer zur Bewegungsrichtung (35) des Ankers (3) orientiert ist.

2. Elektromagnet (1) nach Anspruch 1, **dadurch gekennzeichnet, dass** sich ein nach außen umgebörtelter Rand (22) des Formteiles (2) auf dem Anker (3) abstützt.

3. Elektromagnet (1) nach einem oder beiden der vorhergehenden Ansprüche, **dadurch gekennzeichnet, dass** der Anker (3) gebildet ist von dem Ankerkörper (31), der die Ankerstange (32) aufnimmt und das Formteil (2) in der Ankerstange (32) angeordnet ist.

4. Elektromagnet (1) nach einem der vorhergehenden Ansprüche, **dadurch gekennzeichnet, dass** der Anker (3), beziehungsweise die Ankerstange (32) eine axiale Durchdringungsöffnung (33), gegebenenfalls auch mit unterschiedlichen Durchmessern, aufweist.

5. Elektromagnet (1) nach einem oder mehreren der vorhergehenden Ansprüche, **dadurch gekennzeichnet, dass** der Anker (3), der Ankerkörper (31) oder die Ankerstange (32) als Abschnitt eines Rohrprofiles ausgebildet ist.

6. Elektromagnet (1) nach einem oder mehreren der vorhergehenden Ansprüche, **dadurch gekennzeichnet, dass** sich in dem Formteil (3) eine Rückstellfeder (38) abstützt.

7. Elektromagnet (1) nach einem oder mehreren der vorhergehenden Ansprüche, **dadurch gekennzeichnet, dass** das Formteil (3) topf- oder hutartig ausgebildet ist.

8. Elektromagnet (1) nach einem oder mehreren der vorhergehenden Ansprüche, **dadurch gekennzeichnet, dass** das Formteil (2) als dünnwandiges Formteil (2) ausgebildet ist.

9. Elektromagnet (1) nach einem oder mehreren der vorhergehenden Ansprüche, **dadurch gekennzeichnet, dass** am Boden (20) des Formteiles (3) Dämpfungsöffnungen (21) vorgesehen sind.

10. Elektromagnet (1) nach einem oder mehreren der vorhergehenden Ansprüche, **dadurch gekennzeichnet, dass** das Formteil (3) als Stanzbiegeteil, als Tiefzieh- oder Drehteil ausgebildet ist.

11. Elektromagnet (1) nach einem oder mehreren der vorhergehenden Ansprüche, **dadurch gekennzeichnet, dass** das Formteil (3) als Kunststoffspritzteil ausgebildet ist.

12. Elektromagnet (1) nach einem oder mehreren der vorhergehenden Ansprüche, **dadurch gekennzeichnet, dass** das Formteil (3) aus Metall, Stahl, Leichtmetall, Kunststoff oder faserverstärkten Kunststoff besteht.

13. Druckventil, insbesondere Druckregelventil, bestehend aus einem Elektromagneten (1) nach einem oder mehreren der vorhergehenden Ansprüche, wobei der Stift (40) ein Regelstück (41) trägt und das Regelstück mit einem Dichtsitz (42) eines Ventilblockes (4) des Druckventils zusammenwirkt.

14. Druckventil nach Anspruch 13, **dadurch gekennzeichnet, dass** der Ankerraum (300) beziehungsweise das Innere (301; 33) des Ankers (3) beziehungsweise die Ankerstange (32) mit einem zu steuernden Medium gefüllt ist.

## Claims

1. An electromagnet (1), at least comprising an armature (3) supported in an armature space (3), a coil 1 and a core (10, 11), wherein the armature space (300) is surrounded by the coil which carries a plurality of windings to which an electric current can be applied, and the magnetic field generated when the electric current is applied moves the armature (3) against the core (10, 11), wherein the armature (3) acts on a pin (40) belonging to the electromagnet (1) and the armature has a recess on its end face as seen in the direction of movement, and wherein a molded part (2) belonging to the electromagnet (1) is inserted into the recess (30) and the pin (40) is supported in the molded part, wherein the armature (3) is formed by an armature body (31) and an armature bar (32) which is received in the armature bar, **characterized in that** at least one transverse bore (34) which is oriented transversely with respect to the direction of movement (35) of the armature (3) is disposed on the armature (3), the armature body (31) or the armature bar (32).

2. The electromagnet (1) according to claim 1, **characterized in that** an outwardly flanged edge (22) of the molded part (2) is supported on the armature (3).

3. The electromagnet (1) according to one or both of the preceding claims, **characterized in that** the molded part (2) is disposed in the armature bar (32).

4. The electromagnet (1) according to one of the preceding claims, **characterized in that** the armature (3) or the armature bar (32) has an axial penetration opening (33), optionally also with different diameters.

5. The electromagnet (1) according to one or more of the preceding claims, **characterized in that** the armature (3), the armature body (31) or the armature bar (32) is designed as a section of a pipe profile.

6. The electromagnet (1) according to one or more of the preceding claims, **characterized in that** a resetter (38) is supported in the molded part (3).

7. The electromagnet (1) according to one or more of the preceding claims, **characterized in that** the molded part (3) is formed like a pot or like a hat.

8. The electromagnet (1) according to one or more of the preceding claims, wherein the molded part is designed as a thinwalled molded part (3).

9. The electromagnet (1) according to one or more of the preceding claims, **characterized in that** damping openings (21) are provided on the base (20) of the molded part (3).

10. The electromagnet (1) according to one or more of the preceding claims, **characterized in that** the molded part (3) is designed as a stamped and bent part, as a deep-drawn part or turned part.

11. The electromagnet (1) according to one or more of the preceding claims, **characterized in that** the molded part (3) is designed as a plastic injection molded part.

12. The electromagnet (1) according to one or more of the preceding claims, **characterized in that** the molded part (3) is made of metal, steel, lightweight metal, plastic or fiber-reinforced plastic.

13. A pressure valve, in particular a pressure control valve, consisting of an electromagnet (1) according to one or more of the preceding claims, wherein the pin (40) carries a control piece (41), and the control piece co-operates with a seal seat (42) of a valve block (4) of the pressure valve.

14. The pressure valve according to claim 13, **characterized in that** the armature space (300) or the interior (301; 33) of the armature (3) or the armature bar (32) is filled with a medium to be controlled.

## Revendications

1. Electroaimant (1) comprenant au moins un noyau (3) situé dans un espace d'induit (300), une bobine et un noyau d'induit (10,11)de façon à ce que la bobine entoure l'espace d'induit (300) et comporte un grand nombre d'enroulements parcourus par un courant électrique dont le champ magnétique ainsi créé déplace le noyau (3) contre le noyau d'induit (10, 11) et le noyau (3) agissant en même temps sur une tige (40) faisant partie de l'électroaimant (1) comporte sur sa face frontale en direction du mouvement un évidement (30)dans lequel un élément préformé (2) faisant partie de l'électroaimant s'encastre et la tige (40) s'appuie contre cet élément préformé (2), **caractérisé en ce qu'**au moins un perçage (34) transversal à la direction du mouvement (35) du noyau (3) est situé au niveau du noyau (3), au niveau d'un corps de noyau (31), du noyau (3) ou au niveau d'une tige de noyau (32).

2. Électroaimant (1) selon la revendication 1, **caractérisé en ce qu'**un bord (22) replié vers l'extérieur de l'élément préformé (2) s'appuie sur le noyau (3).

3. Electroaimant (1) selon l'une ou les deux revendications précédentes, **caractérisé en ce que** le noyau (3) est formé par le corps de noyau (31) recevant la tige de noyau (32) et **en ce que** l'élément préformé (2) est situé à l'intérieur de la tige de noyau (32).

4. Electroaimant (1) selon une des revendications précédentes, **caractérisé en ce que** le noyau (3) ou la tige de noyau (32) possède une ouverture axialement traversante (33), le cas échéant, de diamètres différents.

5. Electroaimant (1) selon une ou plusieurs des revendications précédentes, **caractérisé en ce que** le noyau (3), le corps de noyau (31) ou la tige de noyau (32) possèdent la forme d'une section de tube.

6. Electroaimant (1) selon une ou plusieurs des revendications précédentes, **caractérisé en ce qu'**un ressort de rappel (38) s'appuie dans l'élément préformé (2).

7. Electroaimant (1) selon une ou plusieurs revendications précédentes, **caractérisé en ce que** l'élément préformé (2) est configuré selon une forme de pot ou de chapeau.

8. Electroaimant (1) selon une ou plusieurs des revendications précédentes, **caractérisé en ce que** l'élément préformé (2) est un élément préformé (2) avec des parois minces.

9. Electroaimant (1) selon une ou plusieurs des revendications précédentes, **caractérisé en ce que** des ouvertures amortisseuses (21) sont prévues au niveau du fond (20) de l'élément préformé (2).

10. Electroaimant (1) selon une ou plusieurs des revendications précédentes, **caractérisé en ce que** l'élément préformé (2) est fabriqué par découpage et pliage, emboutissage ou tournage.

11. Electroaimant (1) selon une ou plusieurs des revendications précédentes, **caractérisé en ce que** l'élément préformé (2) est fabriqué en matière plastique injectée.

12. Electroaimant (1) selon une ou plusieurs des revendications précédentes, **caractérisé en ce que** l'élément préformé (2) est fabriqué en métal, en acier, en métal léger, en plastique ou en plastique renforcé de fibres.

13. Vanne de pression, en particulier vanne de régulation de pression, comportant en un électroaimant (1) selon une ou plusieurs des revendications précédentes configuré de façon à ce que la tige (40) comporte un élément de régulation (41) et à ce que cet élément de régulation interagit avec un siège d'étanchéité (42) d'un bloc de vanne (4) de la vanne de pression.

14. Vanne de pression selon la revendication 13, **caractérisée en ce que** l'espace de noyau (300) ou l'intérieur (301; 33) du noyau (3) ou la tige de noyau (32) est remplie fluide d'un à réguler.
